# EUROPÄISCHE PATENTSCHRIFT

(11) **EP 3 889 079 B1**
(45) Veröffentlichungstag und Bekanntmachung des Hinweises auf die Patenterteilung: **19.10.2022**
(21) Anmeldenummer: 21166225.9
(22) Anmeldetag: 31.03.2021
(51) Int. Cl.: B65G 47/64, B65G 57/18, B65G 57/30, E05D 15/26, E05D 15/58

(54) **VERFAHREN UND ANLAGE ZUM BILDEN VON STAPELN AUS STABFÖRMIGEN GEGENSTÄNDEN**
METHOD AND SYSTEM FOR FORMING STACKS OF ROD-SHAPED ARTICLES
PROCÉDÉ ET INSTALLATION DE FORMATION DE PILES D'OBJETS EN FORME DE BARRE

(30) Priorität: 31.03.2020 AT 502672020
(43) Veröffentlichungstag der Anmeldung: 06.10.2021
(73) Patentinhaber: TEAM CONSTRUCT Maschinenbau Gesellschaft m.b.H., 9300 St. Veit an der Glan (AT)
(72) Erfinder: SPENDIER, Peter, 9300 Sankt Veit an der Glan (AT)
(74) Vertreter: Beer & Partner Patentanwälte KG

(56) Entgegenhaltungen:
- EP-A1- 2 805 891
- BE-A- 655 451
- JP-A- H03 186 517
- JP-U- H0 712 336

## Beschreibung

Die Erfindung betrifft ein Verfahren und eine Anlage zum Bilden von Stapeln aus stabförmigen Gegenständen mit den Merkmalen der Oberbegriffe der unabhängigen Ansprüche 1 und 4. Für das Bilden von Stapeln oder Paketen aus stabförmigen Gegenständen sind verschiedene Vorschläge bekannt, die oft aufwändig und störanfällig sind.

Bei dem in WO 2013/074019 A1 geoffenbarten Verfahren werden mehrere Stücke Schnittholz nebeneinanderliegend auf einem Förderband bereitgestellt, indem sie gegen einen Anschlag bewegt werden. Danach werden die Stücke Schnittholz auf ein weiteres Förderband bewegt, wobei sich wegen unterschiedlicher Fördergeschwindigkeiten zwischen den Stücken Schnittholz Abstände ergeben, so dass auf dem weiteren Förderband Stücke Schnittholz vereinzelt bewegt werden. Auf einem dritten Förderband werden Pakete aus mehreren, nunmehr wieder unmittelbar aneinander anliegenden Stücken Schnittholz gebildet. Diese Pakete werden schlussendlich zum Bilden eines Stapels aus Schnittholz übereinandergelegt. Dabei werden Pakete stets auf bereits abgelegte Pakete gelegt.

Bei CH 513 061 A werden Stücke Schnittholz ungeordnet in Form eines Haufens bereitgestellt. Aus diesem Haufen werden Stücke Schnittholz mit Hilfe einer als "Vereinzelner" wirkenden Fördereinrichtung, in der Stücke Schnittholz mit Abstand voneinander (vereinzelt) bewegt werden, zu einem Förderband gefördert. Von diesem Förderband werden Stücke Schnittholz abgenommen und von oben her auf einen Stapel bewegt, wobei zwischen Lagen Schnittholz Stapellatten eingelegt werden. Gezeigt und beschrieben ist in EP 0 888 829 A2 eine Vorrichtung zum Sortieren von Schnittholz. Die bekannte Vorrichtung weist eine Sortiertrommel auf, die nicht zum Vereinzeln von Stücken Schnittholz geeignet ist, sondern in ihren Fächern jeweils mehrere Stücke Schnittholz, die ein einheitliches Sortierkriterium haben, aufnimmt. Der Sortiertrommel entnommene Stücke Schnittholz können zu Paketen zusammengefasst werden. Beschrieben ist in DE 35 11 993 A1 ein Verfahren zum Sortieren und Einlegen von Leisten. Stücke Schnittholz werden aus Haufen, in denen sie ungeordnet liegen, zu einem Elevator bewegt, mit dem sie vereinzelt nach oben bewegt und dann vom oberen Ende des Elevators weg von oben her auf einen Stapel Schnittholz abgelegt werden. Dem Elevator werden Stücke Schnittholz aus Zwischenlagern, die voneinander verschiedene Sorten Schnittholz enthalten, zugeführt. JP H03 186517 A offenbart ein Verfahren und eine Anlage nach den Oberbegriffen der Ansprüche 1 und 4.

Der Erfindung liegt die Aufgabe zugrunde, ein Verfahren und eine Anlage der eingangs genannten Gattung zur Verfügung zu stellen, mit welchen aus stabförmigen Gegenständen Stapel gebildet werden können, die gegenüber den bekannten Verfahren und Anlagen im Sinne einer höheren Effizienz und Sicherheit verbessert sind. Gelöst wird diese Aufgabe mit einem Verfahren, das die Merkmale von Anspruch 1 aufweist, einerseits, und mit einer Anlage, die die Merkmale des unabhängigen, auf die Anlage gerichteten Anspruches 4 aufweist, anderseits.

Mit dem erfindungsgemäßen Verfahren und der erfindungsgemäßen Anlage können Stapel aus stabförmigen Gegenständen problemlos und sicher gebildet werden, wobei zusätzlich gewährleistet ist, dass die aus stabförmigen Gegenständen gebildeten Stapel ausschließlich stabförmige Gegenstände enthalten, deren Lage richtig ist, also Fehllagen vermieden sind.

Mit dem erfindungsgemäßen Verfahren und der erfindungsgemäßen Anlage können weitgehend beliebige stabförmige Gegenstände gehandhabt werden, um aus diesem Stapel zu bilden.

Insbesondere in Betracht gezogen sind stabförmige Gegenstände mit einem anderen Querschnitt als einem runden Querschnitt, wobei insbesondere Querschnittsformen wie rechteckig oder quadratisch in Betracht gezogen sind.

In Betracht gezogen sind im Rahmen der Erfindung stabförmige Gegenstände, wie insbesondere Schnittholz, wobei Latten aus Holz besonders bevorzugt sind.

Ein Vorteil der erfindungsgemäßen Anlage ist es, dass diese kompakt, also raumsparend, ausgebildet sein kann.

Bevorzugte Ausführungsformen des erfindungsgemäßen Verfahrens einerseits und der erfindungsgemäßen Anlage anderseits sind Gegenstand der Unteransprüche.

In einer möglichen, beispielhaften Durchführungsform kann sich das erfindungsgemäße Verfahren dadurch auszeichnen, dass unerwünschte stabförmige Gegenstände vor dem Bilden von Stapeln aus der Bewegungsbahn der stabförmigen Gegenstände abgelenkt und, insbesondere nach unten hin, ausgeschieden werden.

In einer möglichen, beispielhaften Durchführungsform kann sich das erfindungsgemäße Verfahren dadurch auszeichnen, dass stabförmige Gegenstände mit Hilfe einer Fördereinrichtung herangefördert werden, auf einer Gleitbahn zu einer Vereinzelungseinrichtung rutschen und von der Vereinzelungseinrichtung nacheinander und vereinzelt auf eine weitere Fördereinrichtung umgesetzt werden.

In einer möglichen, beispielhaften Durchführungsform kann sich das erfindungsgemäße Verfahren dadurch auszeichnen, dass stabförmige Gegenstände vor, während und nach dem Vereinzeln in einer Richtung quer zu ihrer Längserstreckung bewegt werden.

In einer möglichen, beispielhaften Durchführungsform kann sich das erfindungsgemäße Verfahren dadurch auszeichnen, dass stabförmige Gegenstände dem Vereinzeln als ungeordneter Haufen bereitgestellt werden.

In einer möglichen, beispielhaften Durchführungsform kann sich das erfindungsgemäße Verfahren dadurch auszeichnen, dass in ein Fach jeweils wenigstens ein Stapel aus stabförmigen Gegenständen eingesetzt wird.

In einer möglichen, beispielhaften Ausführungsform kann sich die erfindungsgemäße Anlage dadurch auszeichnen, dass zwischen der ersten Fördereinrichtung und der Vereinzelungseinrichtung eine in Förderrichtung schräg nach unten führende Gleitbahn vorgesehen ist.

In einer möglichen, beispielhaften Ausführungsform kann sich die erfindungsgemäße Anlage dadurch auszeichnen, dass der Schacht von zwei Wänden, die in ihrem oberen Bereich nach außen gebogen sind, begrenzt ist.

In einer möglichen, beispielhaften Ausführungsform kann sich die erfindungsgemäße Anlage dadurch auszeichnen, dass vor der Öffnung des Schachtes ein Leitblech vorgesehen ist.

In einer möglichen, beispielhaften Ausführungsform kann sich die erfindungsgemäße Anlage dadurch auszeichnen, dass das Leitblech oberhalb stabförmiger Gegenstände angeordnet ist und an diesen von oben her anliegt.

In einer möglichen, beispielhaften Ausführungsform kann sich die erfindungsgemäße Anlage dadurch auszeichnen, dass die Halteeinrichtung eine an den Enden von wenigstens einem stabförmigen Gegenstand angreifende Klemmeinrichtung ist.

In einer möglichen, beispielhaften Ausführungsform kann sich die erfindungsgemäße Anlage dadurch auszeichnen, dass die Wände des Schachtes relativ zueinander in einer Richtung quer zu den Wänden verstellbar sind.

In einer möglichen, beispielhaften Ausführungsform kann sich die erfindungsgemäße Anlage dadurch auszeichnen, dass in den Wänden des Schachtes Aussparungen für den Lattengreifer vorgesehen sind.

In einer möglichen, beispielhaften Ausführungsform kann sich die erfindungsgemäße Anlage dadurch auszeichnen, dass der Lattengreifer zum Umsetzen von Stapeln an wenigstens einem mehrachsigen Roboter angeordnet ist.

In einer möglichen, beispielhaften Ausführungsform kann sich die erfindungsgemäße Anlage dadurch auszeichnen, dass der wenigstens eine Roboter auf einer Brücke quer zur Förderrichtung stabförmiger Gegenstände verstellbar ist.

In einer möglichen, beispielhaften Ausführungsform kann sich die erfindungsgemäße Anlage dadurch auszeichnen, dass vor der ersten Fördereinrichtung ein Behälter für stabförmige Gegenstände, insbesondere eine Lattenkiste, angeordnet ist.

In einer möglichen, beispielhaften Ausführungsform kann sich die erfindungsgemäße Anlage dadurch auszeichnen, dass jede der Linien eine Einrichtung zum Prüfen der Qualität stabförmiger Gegenstände aufweist.

Weitere Einzelheiten des erfindungsgemäßen Verfahrens und der erfindungsgemäßen Anlage ergeben sich aus der nachstehenden Beschreibung, in welcher auf die Zeichnungen, in welchen eine erfindungsgemäße Anlage beispielhaft dargestellt ist, Bezug genommen wird. Es zeigt:
- Fig. 1: in Schrägansicht eine Anlage,
- Fig. 2: die Anlage aus Fig. 1 in Seitenansicht und
- Fig. 3: eine Draufsicht auf die erfindungsgemäße Anlage.

Eine Anlage 1 zum Bilden von Stapeln 11 aus stabförmigen Gegenständen, im Beispiel Latten 27, umfasst eine Lattenkiste 2, in der stabförmige Gegenstände, die im gezeigten Ausführungsbeispiel Latten 27 aus Holz, aus Metall (z.B. Aluminium) oder aus Kunststoff sind, angeordnet bevorratet sind.

Aus der Lattenkiste 2 werden Latten 27 in Form eines ungeordneten Haufens auf eine Fördereinrichtung 3 gelegt.

Latten 27 können händisch aus der Lattenkiste 2 entnommen und auf die Fördereinrichtung 3 gelegt werden. Alternativ kann eine Umsetzeinrichtung eingesetzt werden, mit der Latten 27 ohne händisches Zutun auf die Fördereinrichtung gelegt werden.

Die Fördereinrichtung 3 fördert Latten 27 zu einer Vereinzelungsvorrichtung 4. Im Anschluss an die Vereinzelungsvorrichtung 4 ist eine Einrichtung 5 zum Prüfen der Qualität von Latten 27 vorgesehen, die eine Kamera 15 aufweist. Im Anschluss an die Vereinzelungsvorrichtung 4 ist eine weitere Fördereinrichtung 6 vorgesehen, die vereinzelte und bezüglich Qualität geprüfte Latten 27 zu einer Einrichtung 7 zum Bilden von Stapeln 11 aus Latten 27 fördert.

In der Einrichtung 7 zum Bilden von Stapeln 11 werden Latten 27 in einem Schacht 18 nach und nach nach oben bewegt, sodass ein Stapel 11 aus übereinandergelegten Latten 27 gebildet wird. Dabei kann eine Hebeeinrichtung vorgesehen sein, die beispielsweise mit Hilfe von Hebefingern in dem Schacht 18 vorhandene Latten 27 (oder eine einzelne Latte 27) anhebt, sodass von der Fördereinrichtung 6 eine weitere Latte 27 unterhalb von im Schacht 18 angeordneten Latten 27 in den Schacht 18 bewegt werden kann. Sobald eine weitere Latte 27 in den Schacht 18 hineingeschoben ist, werden bereits im Schacht 18 enthaltene Latten 27 auf die "neue" Latte 27 aufgesetzt. Dem Schacht 18 kann eine an den Enden der im Schacht 18 aufgenommenen Latten 27 angreifende Halteeinrichtung, z.B. eine Klemmeinrichtung oder dgl., zugeordnet sein, so dass Latten 27 im Schacht 18 in angehobener Stellung gehalten werden, wenn die Hebeeinrichtung wegbewegt wird, um das Zuführen einer "neuen" Latte 27 nicht zu behindern.

Alternativ können die Wände 21 des Schachtes 18 von einem Stellantrieb aufeinander zu verstellbar sein, um einen Stapel 11 aus Latten 27 in angehobener Stellung klemmend zu halten.

Am unteren Ende des Schachtes 18 ist eine Öffnung 19 vorgesehen, durch die Latten 27 unterhalb eines Leitbleches 20 in den Schacht 18 bewegt werden.

Der Schacht 18 zum Bilden von Stapeln 11 aus Latten 27 hat zwei Wände 21, die in ihren oberen Bereichen 29 voneinander weg abgebogen sind.

In der Einrichtung 7 gebildete Stapel 11 aus Latten 27 werden von einem Lattengreifer 8 mit zwei Backen erfasst und in ein Fach 10 eingelegt. In dem Fach 10 werden die Latten 27 für die weitere Verwendung der Latten 27 vorrätig gehalten. Beispielsweise sind die Fächer 10 Bestandteil einer Lattenlegung 9. Aus den Fächern 10 der Lattenlegung 9 entnommene Latten 27 werden beispielsweise zwischen Lagen Schnittholz angeordnet, um zwischen den Lagen aus Schnittholz Freiraum (Luft) zu bilden. In jedes Fach 10 der Lattenlegung 9 wird ein Stapel 11 aus Latten 27 eingelegt. In jedes der Fächer 10 oder in einzelne der Fächer 10, beispielsweise der Lattenlegung, kann auch mehr als ein Stapel 11 aus Latten 27 eingelegt werden.

Am Ende der Fördereinrichtung 3, welche Latten 27 ungeordnet zur Vereinzelungseinrichtung 4 fördert, ist eine Gleitbahn 12 vorgesehen, entlang der Latten 27 zu einer Trommel 13 der Vereinzelungseinrichtung 4 gleiten. Die Trommel 13 weist auf ihrem Umfang Vertiefungen 14 (oder Mitnehmer) auf, die radial nach außen hin offen sind, wobei in jeder Vertiefung 14 eine Latte 27 aufgenommen wird und zu der weiteren Fördereinrichtung 6 bewegt wird. Auf der Fördereinrichtung 6 werden die Latten 27 einzeln und mit Abstand voneinander zu der Einrichtung 7 zum Bilden von Stapeln 11 bewegt.

Oberhalb der Vereinzelungseinrichtung 4 ist die Kamera 15 der Einrichtung 5 zum Prüfen der Qualität von Latten 27 angeordnet. Wenn die Einrichtung 5 eine fehlerhafte Latte 27 feststellt, wird eine am Ende der weiteren Fördereinrichtung 6 vorgesehene Ausschussklappe 16, die eine Fördereinrichtung umfasst, so verschwenkt, dass ihr in Bewegungsrichtung von Latten 27 auf der Fördereinrichtung 6 vorderes Ende nach oben bewegt wird, um eine Öffnung in der Fördereinrichtung 6 freizugeben, durch welche Öffnung die fehlerhafte Latte 27 entlang einer Gleitfläche 17 nach unten gleitet. Sobald die fehlerhafte Latte 27 ausgeschieden ist, sich also unter der Ausschlussklappe 16 auf die Gleitfläche 17 bewegt hat, wird die Ausschlussklappe 16 wieder nach unten verschwenkt, sodass Latten 27 weiter unterhalb des Leitbleches 20 in die Öffnung 19 des Schachtes 18 der Einrichtung 7 zum Bilden von Stapeln 11 aus Latten 27 bewegt werden. An Stelle der Ausschussklappe 16 kann auch ein, beispielsweise in Längsrichtung der Fördereinrichtung 6 verschiebbar gelagerter, Deckel vorgesehen sein. Der Deckel kann aus seiner die Öffnung in der Fördereinrichtung 6 überdeckende Lage wegbewegt werden, so dass eine fehlerhafte Latte 27 ausgeschieden werden kann, indem die Latte 27 durch die jetzt freie Öffnung in der Fördereinrichtung 6 nach unten auf die Gleitfläche 17 fallen gelassen wird. Dann wird der Deckel wieder in seine die Öffnung in der Fördereinrichtung 6 verschließende Stellung zurückbewegt.

Der Lattengreifer 8 ist an einem mehrachsigen Roboter 24 angeordnet und wird von diesem bewegt, um Stapel 11 aus Latten 27 aus der Einrichtung 7 zum Bilden von Stapeln 11 zu einem Fach 10, das beispielsweise ein Fach 10 einer Lattenlegung 9 ist, zu bewegen.

Der Roboter 24 - es können auch zwei oder mehr als zwei Roboter 24 vorgesehen sein - ist auf einer Brücke 25 verfahrbar, sodass er Stapel 11 aus Latten 27 aufnehmen und in ein gewünschtes Fach 10 beispielsweise der Lattenlegung 9 absetzen kann.

Wie Fig. 1 und 3 zeigen, ist im Rahmen der Erfindung eine Ausführungsform in Betracht gezogen, bei der die Anlage 1 nebeneinander zwei Linien umfassend je eine Lattenkiste 2, je eine Fördereinrichtung 3, je eine Vereinzelungseinrichtung 4, je eine Einrichtung 5 zum Prüfen der Qualität von Latten 27, je eine weitere Fördereinrichtung 6 und je eine Einrichtung 7 zum Bilden von Stapeln 11 aufweist.

Da der Roboter 24 mit dem Lattengreifer 8 entlang der Brücke 25 verfahrbar ist, genügt es - wenn nicht zwei oder mehr als zwei Roboter 24 vorgesehen sind - nur einen Roboter 24 vorzusehen, der nicht nur mehrere Linien der Anlage 1 von Fig. 3, sondern auch eines von mehreren Fächern 10 (einer Lattenlegung 9) bedienen kann. Es ist darauf hinzuweisen, dass in Fig. 3 und auch in Fig. 1 der Roboter 24 in verschiedenen möglichen Arbeitsstellungen auf seiner Brücke 25 dargestellt ist.

In den Wänden 21 des Schachtes 18 zum Bilden von Stapeln 11 aus Latten 27 sind Aussparungen vorgesehen, sodass der Lattengreifer 8 mit seinen Backen einen in dem Schacht 18 gebildeten Stapel 11 sicher erfassen und zu einem Fach 10 von mehreren Fächern 10, die beispielsweise in der Lattenlegung 9 vorgesehen sind, bewegen kann.

Die in der erfindungsgemäßen Anlage vorgesehenen Fördereinrichtungen 3, 6 und/oder die Fördereinrichtung der Ausschussklappe 16, sind beispielsweise Fördereinrichtungen, die Ketten oder Gurte als Fördermittel aufweisen.

Zusammenfassend kann ein Ausführungsbeispiel der Erfindung wie folgt beschrieben werden:
Beim Bilden von Stapeln aus stabförmigen Gegenständen, wie Latten 27 aus Holz, aus Metall oder aus Kunststoff, werden folgende Schritte ausgeführt:
- Bereitstellen von stabförmigen Gegenständen in einer Lattenkiste 2,
- Vereinzeln stabförmiger Gegenstände mit Hilfe einer sich drehenden Trommel 13,
- Weiterbewegen der vereinzelten stabförmigen Gegenstände quer zu ihrer Längserstreckung, wobei vereinzelte stabförmige Gegenstände einer Qualitätsprüfung unterzogen werden,
- Bilden von Stapeln 11 aus mehreren übereinanderliegenden, stabförmigen Gegenständen in einem Schacht 18,
- Einsetzen von Stapeln 11 mit Hilfe eines mehrachsigen Roboters 24 mit einem Lattengreifer 8 in ein Fach 10, insbesondere einer Lattenlegung 9.

## Patentansprüche

1. Verfahren zum Bilden von Stapeln aus stabförmigen Gegenständen, wie Schnittholz, insbesondere Latten (27) aus Holz, umfassend den Schritt:
- Bereitstellen von stabförmigen Gegenständen, **gekennzeichnet durch** die Schritte:
- Vereinzeln der stabförmigen Gegenstände,
- Weiterbewegen der vereinzelten stabförmigen Gegenstände quer zu ihrer Längserstreckung und
- Bilden von Stapeln (11), enthaltend mehrere übereinanderliegende, stabförmige Gegenstände , wobei stabförmige Gegenstände nach dem Vereinzeln einer Qualitätsprüfung (5) unterzogen werden, dass unerwünschte stabförmige Gegenstände, insbesondere stabförmige Gegenstände mit negativem Ergebnis der Qualitätsprüfung (5), vor dem Bilden von Stapeln (11) ausgeschieden werden, wobei beim Bilden von Stapeln (11) aus stabförmigen Gegenständen stabförmige Gegenstände unterhalb eines untersten stabförmigen Gegenstandes zugeführt werden und wobei Stapel (11) in ein Fach (10), insbesondere in ein Fach (10) einer Lattenlegung (9), eingesetzt werden.

2. Verfahren nach Anspruch 1, **dadurch gekennzeichnet, dass** unerwünschte stabförmige Gegenstände vor dem Bilden von Stapeln (11) aus der Bewegungsbahn der stabförmigen Gegenstände abgelenkt und, insbesondere nach unten hin, ausgeschieden werden.

3. Verfahren nach Anspruch 1 oder 2, **dadurch gekennzeichnet, dass** stabförmige Gegenstände mit Hilfe einer Fördereinrichtung (3) herangefördert werden, auf einer Gleitbahn (12) zu einer Vereinzelungseinrichtung (4) rutschen und von der Vereinzelungseinrichtung (4) nacheinander und vereinzelt auf eine weitere Fördereinrichtung (6) umgesetzt werden.

4. Anlage (1) zum Durchführen des Verfahrens nach einem der Ansprüche 1 bis 3, umfassend
- eine erste Fördereinrichtung (3) zum Fördern ungeordneter stabförmiger Gegenstände, **gekennzeichnet dadurch, dass** die Anlage umfasst:
- eine Vereinzelungseinrichtung (4),
- eine Einrichtung (7) zum Bilden von Stapeln (11) aus stabförmigen Gegenständen und
- wenigstens einen Lattengreifer (8) zum Umsetzen von Stapeln (11),
wobei die Vereinzelungseinrichtung (4) eine Trommel (13) aufweist,
wobei die Trommel (13) in ihrer Außenfläche Vertiefungen (14) für jeweils einen stabförmigen Gegenstand aufweist,
wobei der Trommel (13) ein Drehantrieb zugeordnet ist,
wobei nach der Vereinzelungseinrichtung (4) eine Fördereinrichtung (6) für vereinzelte stabförmige Gegenstände vorgesehen ist,
wobei nach der Vereinzelungseinrichtung (4) eine Einrichtung (5) zum Prüfen der Qualität stabförmiger Gegenstände vorgesehen ist,
wobei in der Fördereinrichtung (6) für vereinzelte stabförmige Gegenstände eine Öffnung vorgesehen ist,
wobei der Öffnung eine hochschwenkbar gelagerte Ausschussklappe (16) oder ein verschiebbar gelagerter Deckel zugeordnet ist,
wobei die Einrichtung (7) zum Bilden von Stapeln einen Schacht (18) aufweist,
wobei am unteren Ende des Schachtes (18) eine Öffnung (19) für das Zuführen stabförmiger Gegenstände in den Schacht (18) vorgesehen ist und
wobei wenigstens ein Fach (10) für die Aufnahme eines Stapels (11) vorgesehen ist.

5. Anlage nach Anspruch 4, **dadurch gekennzeichnet, dass** die Einrichtung (5) zum Prüfen der Qualität wenigstens eine Kamera (15) aufweist.

6. Anlage nach Anspruch 4 oder 5, **dadurch gekennzeichnet, dass** unterhalb der Ausschussklappe (16) eine Gleitfläche (17) für ausgeschiedene stabförmige Gegenstände vorgesehen ist.

7. Anlage nach einem der Ansprüche 4 bis 6, **dadurch gekennzeichnet, dass** dem Schacht (18) der Einrichtung (7) zum Bilden von Stapeln (11) eine Hebeeinrichtung zum Anheben von wenigstens einem in dem Schacht (18) befindlichen, stabförmigen Gegenstand zugeordnet ist.

8. Anlage nach Anspruch 7, **dadurch gekennzeichnet, dass** dem Schacht (18) eine Halteeinrichtung zum Fixieren von wenigstens einem stabförmigen Gegenstand in angehobener Stellung zugeordnet ist.

9. Anlage nach einem der Ansprüche 4 bis 8, **dadurch gekennzeichnet, dass** zwei Linien, jeweils umfassend eine erste Fördereinrichtung (3), eine Vereinzelungseinrichtung (4) und eine Einrichtung (7) zum Bilden von Stapeln (11) aus stabförmigen Gegenständen, vorgesehen sind, und dass den Linien ein die eine oder die andere Linie bedienender Lattengreifer (8) zugeordnet ist.

## Claims

1. Method for forming stacks of rod-shaped objects, such as lumber, in particular slats (27) made of wood, comprising the step:
- providing rod-shaped objects,
**characterized by** the steps:
- singulating the rod-shaped objects,
- moving the singulated rod-shaped objects onwards transversely to their longitudinal extension, and
- forming stacks (11), containing a plurality of rod-shaped objects located one above the other,
wherein rod-shaped objects are subjected to a quality check (5) after being singulated, in that unwanted rod-shaped objects, in particular rod-shaped objects with a negative result of the quality check (5), are separated out prior to stacks (11) being formed, wherein rod-shaped objects are fed in below a lowermost rod-shaped object when forming stacks (11) of rod-shaped objects, and wherein stacks (11) are inserted into a compartment (10), in particular into a compartment (10) of a slat laying unit (9).

2. Method according to claim 1, **characterized in that** unwanted rod-shaped objects are deflected out of the movement path of the rod-shaped objects and are separated out, in particular in the downward direction, prior to stacks (11) being formed.

3. Method according to claim 1 or 2, **characterized in that** rod-shaped objects are conveyed up by means of a conveyor device (3), slide on a slideway (12) to a singulating device (4), and from the singulating device (4) are transferred, one after the other and in singulated form, onto a further conveyor device (6) .

4. Plant (1) for carrying out the method according to any one of claims 1 to 3, comprising
- a first conveyor device (3) for conveying disordered rod-shaped objects,
**characterized in that** the plant comprises:
- a singulating device (4),
- a device (7) for forming stacks (11) of rod-shaped objects, and
- at least one slat gripper (8) for transferring stacks (11), wherein the singulating device (4) has a drum (13), wherein the drum (13) has, in its outer surface, depressions (14) for a rod-shaped object in each case, wherein the drum (13) is assigned a rotary drive, wherein a conveyor device (6) for singulated rod-shaped objects is provided downstream of the singulating device (4), wherein a device (5) for checking the quality of rod-shaped objects is provided downstream of the singulating device (4), wherein an opening is provided in the conveyor device (6) for singulated rod-shaped objects, wherein the opening is assigned a reject flap (16), mounted such as to be pivotable upwards, or a displaceably mounted cover, wherein the device (7) for forming stacks has a shaft (18), wherein an opening (19) for feeding rod-shaped objects into the shaft (18) is provided at the bottom end of the shaft (18), and wherein at least one compartment (10) for receiving a stack (11) is provided.

5. Plant according to claim 4, **characterized in that** the device (5) for checking the quality has at least one camera (15).

6. Plant according to claim 4 or 5, **characterized in that** a sliding surface (17) for rod-shaped objects that have been separated out is provided below the reject flap (16).

7. Plant according to any one of claims 4 to 6, **characterized in that** the shaft (18) of the device (7) for forming stacks (11) is assigned an elevating device for elevating at least one rod-shaped object located in the shaft (18).

8. Plant according to claim 7, **characterized in that** the shaft (18) is assigned a holding device for immobilizing at least one rod-shaped object in the elevated position.

9. Plant according to any one of claims 4 to 8, **characterized in that** two lines are provided, each comprising a first conveyor device (3), a singulating device (4) and a device (7) for forming stacks (11) of rod-shaped objects, and **in that** the lines are assigned a slat gripper (8), which serves one line or the other.

## Revendications

1. Procédé pour la formation de piles d'objets en forme de tige, tels que du bois de sciage, en particulier des lattes (27) en bois, comprenant l'étape:
- mettre à disposition des objets en forme de tige, **caractérisé par** les étapes:
- individualiser les objets en forme de tige,
- déplacer ensuite les objets en forme de tige individualisés transversalement à leur extension longitudinale et
- former des piles (11) contenant plusieurs objets en forme de tige superposés, des objets en forme de tige étant soumis, après l'individualisation, à un contrôle de qualité (5), en ce que des objets en forme de tige indésirables, en particulier des objets en forme de tige ayant un résultat négatif lors du contrôle de qualité (5), sont éliminés avant la formation de piles (11), dans lequel, lors de la formation de piles (11) d'objets en forme de tige, des objets en forme de tige sont amenés en dessous d'un objet en forme de tige le plus bas et dans lequel des piles (11) sont insérées dans un compartiment (10), en particulier dans un compartiment (10) d'un système de pose de lattes (9).

2. Procédé selon la revendication 1, **caractérisé en ce que**, avant la formation de piles (11), des objets en forme de tige indésirables sont déviés de la trajectoire des objets en forme de tige et sont éliminés, en particulier vers le bas.

3. Procédé selon la revendication 1 ou 2, **caractérisé en ce que** des objets en forme de tige sont amenés à l'aide d'un dispositif de transport (3), glissent sur une glissière (12) vers un dispositif d'individualisation (4) et sont transférés par le dispositif d'individualisation (4) successivement et individuellement sur un autre dispositif de transport (6).

4. Installation (1) pour la mise en œuvre du procédé selon l'une des revendications 1 à 3, comprenant :
- un premier dispositif de transport (3) pour transporter des objets en forme de tige non ordonnés,
**caractérisée en ce que** l'installation comprend :
- un dispositif d'individualisation (4),
- un dispositif (7) pour former des piles (11) d'objets en forme de tige et
- au moins une pince à lattes (8) pour transférer les piles (11),
dans laquelle le dispositif d'individualisation (4) présente un tambour (13),
dans laquelle le tambour (13) présente dans sa surface extérieure des renfoncements (14) pour chaque fois un objet en forme de tige,
dans laquelle un entraînement en rotation est associé au tambour (13),
dans laquelle un dispositif de transport (6) pour des objets en forme de tige individualisés est prévu après le dispositif d'individualisation (4),
dans laquelle un dispositif (5) de contrôle de la qualité d'objets en forme de tige est prévu après le dispositif d'individualisation (4),
dans laquelle une ouverture est prévue dans le dispositif de transport (6) pour des objets en forme de tige individualisés,
dans laquelle un volet de rejet (16) monté de manière à pouvoir pivoter vers le haut ou un couvercle monté de manière à pouvoir coulisser est associé à l'ouverture,
dans laquelle l'installation (7) pour la formation de piles présente un puits (18),
dans laquelle une ouverture (19) est prévue à l'extrémité inférieure du puits (18) pour l'amenée d'objets en forme de tige dans le puits (18) et
dans laquelle au moins un compartiment (10) est prévu pour la réception d'une pile (11).

5. Installation selon la revendication 4, **caractérisée en ce que** le dispositif (5) de contrôle de la qualité présente au moins une caméra (15).

6. Installation selon la revendication 4 ou 5, **caractérisée en ce qu'**une surface de glissement (17) pour des objets en forme de tige rejetés est prévue en dessous du volet de rejet (16).

7. Installation selon l'une des revendications 4 à 6, **caractérisée en ce qu'**au puits (18) du dispositif (7) pour la formation de piles (11) est associé un dispositif de levage pour lever au moins un objet en forme de tige se trouvant dans le puits (18).

8. Installation selon la revendication 7, **caractérisée en ce qu'**au puits (18) est associé un dispositif de maintien pour fixer au moins un objet en forme de tige en position levée.

9. Installation selon l'une des revendications 4 à 8, **caractérisée en ce qu'**il est prévu deux lignes comprenant chacune un premier dispositif de transport (3), un dispositif d'individualisation (4) et un dispositif (7) pour la formation de piles (11) d'objets en forme de tige, et **en ce qu'**aux lignes est associée une pince à lattes (8) desservant l'une ou l'autre ligne.
